# EUROPÄISCHE PATENTANMELDUNG

(11) **EP 2 152 025 A1**
(43) Veröffentlichungstag der Anmeldung: **10.02.2010**
(21) Anmeldenummer: 09160594.9
(22) Anmeldetag: 19.05.2009
(51) Int. Cl.: H04R 25/00

(54) **Ohrpassstück für ein Hörgerät**

(30) Priorität: 04.08.2008 DE 102008036258
(71) Anmelder: Siemens Medical Instruments Pte. Ltd., Singapore 139959 (SG)
(72) Erfinder: Fickweiler, Werner, 91088 Bubenreuth (DE); Gommel, Uli, 91058 Erlangen (DE); Lotter, Thomas, Dr., 90562 Heroldsberg (DE)
(74) Vertreter: Maier, Daniel Oliver

(57) **Zusammenfassung**

Die Erfindung gibt ein Ohrpassstück (4) für ein Hörgerät mit einer Öffnung (2) zur Aufnahme eines an einem Hörer (3) oder an einem Schallschlauch (9) angeordneten Schnappelements (1) an, wobei die Öffnung (2) mit einer harten Schicht (6) ausgekleidet ist. Ein dazugehöriger Hörer (3) und ein dazugehöriger Schallschlauch (9) mit Schnappelement (1) werden ebenfalls angegeben. Vorteilhaft daran ist, dass auch bei weichen Ohrpassstücken (4) robuste und abriebfeste Schnappverbindungen möglich sind.

## Beschreibung

Die Erfindung betrifft ein im Patentanspruch 1 angegebenes Ohrpassstück für ein Hörgerät, einen im Patentspruch 9 angegebenen Hörer oder einen Schallschlauch mit Schnappelement und ein im Patentanspruch 12 angegebenes Hinter-dem-Ohr Hörgerät.

Bei dem auf dem Markt befindlichen Hinter-dem-Ohr und In-dem-Ohr Hörgeräten ist es in der Regel notwendig, ein an den Ohrkanal eines Hörgeräteträgers angepasstes Ohrstück mit einem Im-Ohr-Lautsprecher zu verbinden. Zur Herstellung einer sicheren Verbindung gibt es je nach Ausführungsform des Ohrstücks unterschiedliche Lösungen.

Für individuell angepasste Ohrstücke, auch Ohrpassstücke genannt, wird die Ohrform eines Hörgerätenutzers abgenommen und entsprechend dieser eine Schale oder ein Körper in einer festen bzw. harten Ausführung angefertigt. Die harte Ausführung ist beispielsweise eine Otoplastik oder eine mittels Rapid-Prototyping Technik hergestellte Kunststoffschale. In diesen Fällen wird als mechanische Verbindung zwischen Lautsprecher, auch als Hörer bezeichnet, und Ohrstück bevorzugt eine "harte Verschnappung" gewählt. In Figur 1 ist diese sogenannte "Hart-Hart-Verbindung" schematisch dargestellt. Ein kegelförmig geformtes, hartes Schnappelement 1 eines Lautsprechers 3 kann in eine Öffnung 2 eines harten Ohrstücks 4 passgenau eingeführt werden. Durch den Hinterschnitt des kegelförmigen Schnappelements 1 rastet das Schnappelement 1 sicher in der Öffnung 2 ein. Aufgrund der Härte der Materialien können die Verbindungselemente 1, 2 relativ klein ausgeführt sein.

Bei einer anderen Lösung sind die Ohrstücke nicht individuell angepasst, sondern der Hörgerätenutzer kann aus einer begrenzten Anzahl verschieden großer, flexibler Ohrstücke aus einem weichen Material, beispielsweise Silikon, wählen. Unterschiedliche weiche Ohrstücke decken die unterschiedlichen Ohrkanalformen der Hörgeräteträger ab. Da das jeweilige Ohrstück nicht exakt zum jeweiligen Ohrkanal passt, wird das Ohrstück für gewöhnlich beim Einführen in den Ohrkanal reversibel verformt. Es muss daher möglichst elastisch ausgeführt sein, um ein angenehmes Gefühl beim Tragen zu gewähren. Andererseits muss die Steckverbindung zum Lautsprecher hinreichend fest sein, um einen sicheren Halt im Ohrstück zu gewährleisten. Dies erfordert eine Mindestgröße des Schnappelements des Lautsprechers. In Figur 2 ist diese sogenannte "Hart-Weich-Verbindung" schematisch dargestellt. Ein kegelförmig geformtes, hartes Schnappelement 1 eines Lautsprechers 3 kann in eine Öffnung 2 eines weichen Ohrstücks 4 passgenau eingeführt werden, indem es dieses verformt. Aufgrund der unterschiedlichen Härte der Materialien müssen die Verbindungselemente 1, 2 für einen sicheren Halt relativ groß ausgeführt sein.

Ein weiterer Nachteil der "Hart-Weich-Verbindung" ist, dass es zu Abnutzungen des weichen Materials durch Schnappen auf dem harten Material kommen kann. Die Geometrie des Schnappelements muss aber "aggressiv" ausgeführt werden, damit ein sicherer Halt gegeben ist. Daher kann die Schnappverbindung nach einer geringen Anzahl von Steckzyklen nicht mehr zuverlässig halten.

Ein Beispiel eines Ohrpassstücks ist in der WO 96/21334 angegeben. Bei einem In-dem-Ohr Hörgerät ist ein tief im Ohr sitzendes Hörermodul mit einem weichen Material derart versehen, dass es sicher im Gehörgang sitzt.

Es ist Aufgabe der Erfindung eine Vorrichtung anzugeben, die zu einer Vereinheitlichung und Verbesserung einer Schnappverbindung zwischen einem Im-Ohr-Lautsprecher und einem Ohrpassstück führt.

Gemäß der Erfindung wird die gestellte Aufgabe mit dem Ohrpassstück des unabhängigen Patentanspruchs 1, mit dem Hörer bzw. Schallschlauch und dem Schnappelement des unabhängigen Patentanspruchs 9 sowie mit dem Hinter-dem-Ohr Hörgerät des unabhängigen Patentanspruchs 12 gelöst.

Erfindungsgemäß wird ein Ohrpassstück für ein Hörgerät mit einer Öffnung zur Aufnahme eines an einem Mittel, vorzugsweise an einem Hörer oder an einem Schallschlauch, angeordneten Schnappelements beansprucht, wobei die Öffnung mit einer harten Schicht ausgekleidet ist. Dies bietet den Vorteil, dass die Verbindung sowohl für weiche als auch harte Ohrpasstücke geeignet ist.

In einer weiteren Ausführungsform kann die Schicht eine Beschichtung der Oberfläche der Öffnung oder ein separates Teil, das in die Öffnung gepresst werden kann, umfassen. Dadurch kann die Schicht einfach in die Öffnung eingbracht werden.

In einer Weiterbildung der Erfindung kann das Ohrpassstück aus einem weichen, flexiblen Kunststoff und die Schicht aus einem harten Kunststoff gebildet werden. Die Beschichtung eines weichen Kunststoffs mit einem harten Kunststoff ist fertigungstechnisch einfach möglich. Die weichen Teile eines flexiblen Ohrpassstücks können weicher ausgeführt werden als ohne harte Schicht, was den Tragekomfort für einen Hörgerätenutzer erhöht.

In einer weiteren Ausführungsform kann der weiche Kunststoff Silikon sein. Silikon ist ein gängiges und einfach zu handhabendes weiches Material.

Vorzugsweise kann die Schicht aus Metall gebildet werden. Vorteilhaft daran ist die große Härte, und dass die Schicht nachträglich in die Öffnung eingebracht werden kann.

Des Weiteren kann die Schicht in der Öffnung durch chemische Bindung, Adhäsion oder Klebung fixiert werden. Dies bietet den Vorteil einer dauerhaften Verbindung von Schicht und Ohrpassstück.

In einer Weiterbildung kann ein Teil der Öffnung die Form einer Kugel aufweisen. Dadurch kann das zugehörige Schnappelement klein ausgeführt sein.

Die Erfindung beansprucht außerdem einen Hörer und einen Schallschlauch mit einem Schnappelement, wobei das Schnappelement derart ausgebildet ist, dass es von der kugelförmigen Öffnung eines erfindungsgemäßen Ohrpassstücks passgenau aufgenommen werden kann.

In einer Weiterbildung kann das kugelförmige Schnappelement ein zylinderförmiges Verbindungselement umfassen, wobei das Schnappelement und das Verbindungselement einteilig ausgebildet sind und das Verbindungselement mit dem Hörer oder mit dem Schallschlauch verbindbar ist. Das Kugelgelenk ermöglicht dabei eine zuverlässige, dauerhaft-robuste, abriebfeste mechanische Verbindung. Ein Hörgerätenutzer kann ein Ohrpassstück selbst aufstecken und durch eine Drehbewegung einfach und leicht wieder entfernen.

In einer weiteren Ausführungsform kann der Hörer ein Hörergehäuse umfassen, und das Schnappelement, das Verbindungselement und das Hörergehäuse können aus Metall und das Verbindungselement an das Hörergehäuse geschweißt sein. Dies bietet eine optimale und sichere, aber auch lösbare Schnappverbindung.

Die Erfindung beansprucht auch ein Hinter-dem-Ohr Hörgerät mit einem erfindungsgemäßen Ohrpassstück.

In einer weiteren Ausführungsform kann das Hinter-dem-Ohr Hörgerät einen erfindungsgemäßen Hörer oder einen erfindungsgemäßen Schallschlauch umfassen.

Weitere Besonderheiten und Vorteile der Erfindung werden aus den nachfolgenden Erläuterungen eines Ausführungsbeispiels anhand von schematischen Zeichnungen ersichtlich.

Es zeigen:
- Figur 1:: eine Schnappverbindung "Hart - Hart" gemäß Stand der Technik,
- Figur 2:: eine Schnappverbindung "Hart - Weich" gemäß Stand der Technik,
- Figur 3:: eine erfindungsgemäße Schnappverbindung mit einem Hörer und mit einem flexiblen Ohrpassstück und
- Figur 4:: eine erfindungsgemäße Schnappverbindung mit einem Schallschlauch und mit einem an einem Hörgerätenutzer angepassten Ohrpassstück.

Figur 3 zeigt einen Querschnitt durch ein erfindungsgemäßes Ohrpassstück 4 sowie eine schematische Darstellung eines erfindungsgemäßen Hörers 3 mit einem Schnappelement 1. Das Ohrpassstück 4 ist aus einem weichen Kunststoff aufgebaut, beispielsweise Silikon, und besitzt eine kugelförmige Öffnung 2, die mit einer harten Schicht 6 ausgekleidet ist. Die harte Schicht 6 macht aus der weichen Oberfläche der Öffnung eine harte, in die das Schnappelement 1 des Hörers 3 einrasten kann. Dadurch entsteht eine robuste, abriebfeste Verbindung. Das Schnappelement 1 ist ebenfalls kugelförmig und mit einem Gehäuse 7 des Hörers 3 mittels eines Verbindungselements 5 fest verbunden. Bevorzugt sind Schnappelement 1 und Verbindungselement 5 aus einem Stück gefertigt und aus Metall. Das Verbindungselement 5 ist beispielsweise zylinderförmig geformt. Das Hörergehäuse 7 ist ebenfalls aus Metall. Das Schnappelement 1 ist an das Hörergehäuse für einen sicheren Halt angeschweißt. Ein Hörgerätenutzer kann somit einfach den Hörer 3 mit einem ausgewählten Ohrpassstück 4 verbinden. Durch einfaches Drehen kann der Hörer 3 wieder aus dem Ohrpassstück 4 entfernt werden.

Der Hörer 3 ist mit einem nicht dargestellten Hinter-dem-Ohr Teil eines Hörgeräts mit einer elektrischen Leitung 8 zur Übertragung von elektrischen Schallsignalen verbunden. Die elektrischen Signale werden im Hörer 3 in akustische Schallsignale umgewandelt.

In Figur 4 ist ein Querschnitt durch ein individuell gefertigtes Ohrpassstück 4 und einem Schallschlauch 9 mit einem kugelförmigen Schnappelement 1 dargestellt. Das Ohrpassstück 4 wird entsprechend der Gehörgangsform eines Hörgerätnutzers aus einem relativ harten Kunststoff gebildet, da es nicht mehr verformbar sein darf. Zur Aufnahme des Schnappelements 1 besitzt das Ohrpassstück 4 eine kugelförmige Öffnung 2. Die Oberfläche der Öffnung 2 ist mit einer harten Schicht 6, beispielsweise aus Metall, beschichtet. Das Metall ist in die Öffnung geklebt. Alternativ kann auch ein sehr harter Kunststoff gewählt werden. Dieser kann beispielsweise gleich beim Aufbau des Ohrpassstücks 4 mittels Rapid-Prototyping aufgebracht werden. Dadurch geht die Schicht 6 eine chemische Verbindung mit dem Ohrpassstück 4 ein. Das Schnappelement 1 ist ähnlich der Ausführung nach Figur 3 mittels eines Verbindungselements 5 mit einem Gehäuse 7, das ein Ende des Schallschlauchs 9 abschließt, fest verbunden.

Das Ohrpassstück 4 ist mit einem nicht dargestellten Hinter-dem-Ohr Teil eines Hörgeräts mit dem Schallschlauch 9 zur Übertragung von akustischen Schallsignalen verbunden. Die Umwandlung von elektrischen Schallsignalen in akustische Schallsignale erfolgt dabei in einem Hinter-dem-Ohr Teil des Hörgeräts.

### Bezugszeichenliste

- 1: Schnappelement
- 2: Öffnung
- 3: Mittel / Hörer / Lautsprecher
- 4: Ohrstück / Ohrpassstück / Otoplastik
- 5: Verbindungselement
- 6: harte Schicht / harte Beschichtung / separates Teil
- 7: Hörergehäuse / Gehäuse
- 8: elektrische Leitung
- 9: Schallschlauch

## Patentansprüche

1. Ohrpassstück (4) für ein Hörgerät mit einer Öffnung (2) zur Aufnahme eines an einem Mittel (3) angeordneten Schnappelements (1), **dadurch gekennzeichnet,**
**dass** die Öffnung (2) mit einer harten Schicht (6) ausgekleidet ist.

2. Ohrpassstück (4) nach Anspruch 1,
**dadurch gekennzeichnet,**
**dass** die Schicht (6) eine Beschichtung der Oberfläche der Öffnung (2) oder ein separates Teil ist.

3. Ohrpassstück nach Anspruch 1 oder 2,
**dadurch gekennzeichnet,**
**dass** das Mittel einen Hörer (3) oder einen Schallschlauch (9) umfasst.

4. Ohrpassstück (4) nach einem der vorigen Ansprüche,
**dadurch gekennzeichnet,**
**dass** das Ohrpassstück (4) aus einem weichen, flexiblen Kunststoff bildbar ist.

5. Ohrpassstück (4) nach Anspruch 4,
**dadurch gekennzeichnet,**
**dass** der weiche Kunststoff Silikon ist.

6. Ohrpassstück (4) nach einem der vorigen Ansprüche,
**dadurch gekennzeichnet,**
**dass** die Schicht (6) aus Metall oder einem harten Kunststoff bildbar ist.

7. Ohrpassstück (4) nach einem der vorigen Ansprüche,
**dadurch gekennzeichnet,**
**dass** die Schicht (6) in der Öffnung (2) durch chemische Bindung, Adhäsion oder Klebung fixierbar ist.

8. Ohrpassstück (4) nach einem der vorigen Ansprüche,
**dadurch gekennzeichnet,**
**dass** ein Teil der Öffnung (2) die Form einer Kugel aufweist.

9. Hörer (3) oder Schallschlauch (9) mit einem Schnappelement (1),
wobei das Schnappelement (1) derart ausgebildet ist, dass es von der Öffnung (2) eines Ohrpassstücks (4) nach einem der Ansprüche 1 bis 8 passgenau aufnehmbar ist.

10. Hörer (3) oder Schallschlauch (9) nach Anspruch 9,
**dadurch gekennzeichnet,**
**dass** das Schnappelement (1) kugelförmige ist und ein Verbindungselement (5) umfasst, wobei das Schnappelement (1) und das Verbindungselement (5) einteilig ausgebildet sind und das Verbindungselement (5) mit dem Hörer (3) oder dem Schallschlauch (9) verbindbar ist.

11. Hörer (3) nach Anspruch 10 mit einem Hörergehäuse (7),
**dadurch gekennzeichnet,**
**dass** das Schnappelement (1), das Verbindungselement (5) und das Hörergehäuse (7) aus Metall sind und dass das Verbindungselement (5) an das Hörergehäuse (7) geschweißt ist.

12. Hinter-dem-Ohr Hörgerät mit einem Ohrpassstück (4) nach einem der Ansprüche 1 bis 8.

13. Hinter-dem-Ohr Hörgerät nach Anspruch 12 mit einem Hörer (3) oder einem Schallschlauch (9) nach Anspruch 9 oder 10.

14. Hinter-dem-Ohr Hörgerät nach Anspruch 12 mit einem Hörer (3) nach Anspruch 11.
